# FASCICULE DE BREVET EUROPEEN

(11) **EP 0 145 597 B1**
(45) Date de publication et mention de la délivrance du brevet: **25.01.1989**
(21) Numéro de dépôt: 84402523.9
(22) Date de dépôt: 06.12.1984
(51) Int. Cl.: H01Q 11/10, H01Q 1/38, H01Q 13/18

(54) **Antenne périodique plane**
Ebene periodische Antenne
Plane periodic antenna

(30) Priorité: 13.12.1983 FR 8319924
(43) Date de publication de la demande: 19.06.1985
(73) Titulaire: THOMSON-CSF, 75008 Paris (FR)
(72) Inventeur: Bizouard, Alain, F-75379 Paris Cedex 08 (FR); Dubost, Gérard, F-75379 Paris Cedex 08 (FR)
(74) Mandataire: Benoit, Monique

(56) Documents cités:
- FR-A- 1 123 769
- FR-A- 2 110 353
- FR-A- 2 442 520
- FR-A- 2 490 025
- US-A- 3 259 905
- US-A- 3 633 207

## Description

La présente invention se rapporte aux antennes périodiques planes du type log-périodique.

De manière générale, les antennes périodiques sont des antennes très large bande, indépendantes de la fréquence du signal d'alimentation. Elles sont constituées par des éléments rayonnants dont les dimensions se déduisent les unes des autres par une homothétie de rapport _{T} a partir d'un pôle d'expansion donné. Deux éléments rayonnants consécutifs présentent les mêmes propriétés l'un à une fréquence f qui est sa fréquence de résonance, et l'autre à la fréquence f/_{T} ou fτ. Le facteur est généralement voisin de l'unité si bien que ce type d'antenne présente des caractéristiques assez peu différentes sur une grande bande de fréquence.

Les antennes périodiques planes sont formées d'éléments rayonnants plats par opposition aux éléments rayonnants filaires et de manière générale aux éléments volumétriques. On entend donc par antenne plane, une antenne dont les éléments rayonnants ont une faible épaisseur, cette dimension étant non significative par rapport aux longueurs et aux largeurs des éléments.

Classiquement, une antenne périodique plane est constituée de deux plaques dans un même plan formées chacune de deux séries de dents généralement trapézoïdales. L'antenne est par conséquent constituée de deux demi-antennes qui sont alimentées en symétrie à partir de leur sommet. Le diagramme de rayonnement est symétrique par rapport au plan de l'antenne avec des maxima suivant la normale à ce plan. L'antenne présente donc une directivité normale au plan de sa structure.

Dans certaines applications, notamment lorsqu'on désire placer l'antenne périodique sur une structure métallique plate ou galbée sans perturber l'aérodynamisme de cette structure, il est nécessaire d'utiliser des antennes périodiques planes. Or, le fonctionnement de l'antenne est perturbé car elle est plaquée sur la structure métallique qui se comporte alors comme un réflecteur non adapté au fonctionnement de l'antenne.

Par ailleurs, il est quelquefois également nécessaire d'obtenir un diagramme de rayonnement dont le faisceau principal est incliné par rapport à la structure de l'antenne. Or une antenne périodique plane classique ne permet pas d'avoir une inclinaison du lobe principal par rapport au plan de sa structure.

C'est pour pallier à ces deux inconvénients que l'invention propose une antenne périodique plane large bande permettant de fonctionner sans perturbation lorsqu'elle est encastrée sur une structure métallique plate ou galbée et de plus d'avoir un lobe principal incliné par rapport à la normale de la structure métallique.

L'invention propose donc une antenne périodique plane principalement caractérisée en ce qu'elle comprend des éléments rayonnants formés de deux séries de dents planes dont les dimensions se déduisent les unes des autres à partir d'une homothétie de rapport _{T} et de pâle d'expansion 0, les dents de l'une des séries étant intercalées entre les dents de l'autre série et l'extrémité d'une dent donnée étant séparée du bord de la plaque situé entre deux dents de l'autre série par un intervalle prédéterminé; une ligne d'alimentation placée dans un plan proche du plan de la plaque permet d'alimenter les dents à partir de l'intervalle prédéterminé; un plan de masse situé à une distance Hₙ de chaque dent, variant en fonction de la longueur d'onde Àn de résonance de chaque dent, l'antenne pouvant ainsi être encastrée dans une structure métallique plate ou galbée sans changer l'aérodynamisme de cette structure.

L'invention sera mieux comprise à l'aide de la description ci- après, donnée à titre d'exemple non limitatif et illustrée par les dessins annexes sur lesquels:
- la figure 1 représente une coupe de l'antenne selon l'invention suivant le plan de sa structure rayonnante;
- la figure 2 représente une coupe suivant un axe AB selon la figure 1;
- la figure 3 représente une coupe suivant un axe OD selon la figure 1;
- la figure 4 représente une variante de réalisation de l'antenne vue en coupe suivant l'axe AB.

Pour faciliter la compréhension, on définit le plan de la structure rayonnante P comme étant le plan de la feuille et l'axe OD, un axe qui passe par le pôle d'expanson 0 et qui est l'axe longitudinal de l'antenne.

La figure 2 représente donc une coupe suivant un plan contenant l'axe AB perpendiculaire à l'axe OD et la figure 3 représente une coupe suivant un plan perpendiculaire au plan P et contenant l'axe OD.

Par ailleurs, les figures 1, 2 et 3 représentées étant des coupes suivant trois plans différents de l'antenne périodique plane selon l'invention sont décrites dans ce qui suit sans dissociation.

L'antenne représentée sur ces figures est une antenne périodique de pôle d'expansion 0. Une plaque conductrice 1 est constituée par une série de dents Dₗ à Dₘ, et une série de dents Q₁ à Op, p - m ou p = m - 1, s'intercalant entre les dents de la première serie.

Le nombre de dents varie selon les caractéristiques de rayonnement désirées pour l'antenne. On s'est limité à ne représenter que trois dents dans la première série et deux dans la deuxième série (m - 3 et p = 2).

Les dents ont une forme trapézoïdale selon une forme préférée de réalisation. Il est bien évident que l'invention s'applique également aux antennes dont les dents ont une forme couramment utilisées dans les antennes log-périodique classiques du type rectangulaire ou à axe en arc de cercle de centre le pôle d'expansion.

Les dimensions des dents D₁, D₂, D₃ se déduisent les unes des autres par une similitude de rapport τ et de pôle 0. De la même façon les dimensions Q₁ et Q₂ se déduisent l'une de l'autre par une similitude de rapport τ et de pôle 0, les dimensions de Q₁ par rapport à D, étant obtenues en multipliant par τ.

De manière connue en soi, les dimensions de la dent la plus proche du pôle définissent une première fréquence de resonance f_{M} donnant l'ordre de grandeur de la limite supérieure de la bande passante de l'antenne de même que les dimensions de la dent la plus éloignée du pâle définissent une fréquence de resonance fₘ donnant l'ordre de grandeur de la limite inférieure de la bande passante de l'antenne.

Les dents D₁, D₂ et D₃ s'inscrivent dans une enveloppe définie par les droites E₁ et E₂ sécantes au pôle 0 et faisant un angle a.

Les dents Q₁ et Q₂ s'inscrivent dans une enveloppe définie par les droites F, et F₂ sécantes également au pôle 0 et faisant le même angle a.

Cette plaque 1 est réalisée sur l'unique face métallisée d'un circuit imprimé 2 de faible épaisseur par rapport aux longueurs d'ondes de travail et qui est représenté en coupe sur la figure 2. La longueur d'onde λ de l'onde émise varie entre les longueurs d'ondes extrême µₘ et µ_{M} définies par la bande passante.

Une ligne d'alimentation 3 représentée en pointillés sur la figure 1 permet d'alimenter l'antenne en excitant les éléments rayonnants à partir de points 4 et 5 qui seront définis ultérieurement. Cette ligne d'alimentation 3 est réalisée par un ruban métallisé imprimé sur un circuit imprimé 6, également de faible épaisseur. La face métallisée de ce circuit 6 se trouve du côté de la face non métallisée du circuit 2, le circuit 6 joue ainsi un rôle de protection analogue à celui d'un radome vis-à-vis de l'extérieur. Ce circuit 6 est situé dans un plan proche du plan du circuit 2 et contenant par exemple le pâle d'expansion 0 ou encore dans un plan parallèle au plan du circuit 2 et à proximité de celui-ci. Les deux circuits 2 et 6 sont séparés par un diélectrique 8 qui peut être (a la limite) le milieu air ou un nid d'abeilles.

La ligne 3 décrit des dents trapézoïdales se déduisant par une similitude de pôle 0 et de rapport τ, dont les côtés sont parallèles aux côtés des dents rayonnantes et passent par les milieux 4 des segments lₙ extrêmes de chaque dent et par les milieux 5 des segments opposés Lₙ. La coupure de largeur εₙ entre ces deux points 4 et 5 permet d'exciter les éléments rayonnants.

Le circuit 2 est solidaire de la structure métallique 9 (son plan de masse) sur laquelle est plaquée l'antenne et le circuit 1 est maintenu en contact électrique avec cette structure 9 au niveau des tronçons de droites OE, et OF₂ passant par les points respectivement 5 et 15. Ce contact est assuré, par exemple au moyen de vis 10 et 11 représentées sur la figure 1.

La coupe représentée sur la figure 3 permet de mettre en évidence la hauteur Hₙ séparant le plan de masse de chaque élément rayonnant.

Bien entendu, les paramètres référencés avec un indice n varient en fonction de n ou n est l'indice repérant la dent, le nombre total de dents étant désigné par N (N = 5 dans le cas de la figure 1). Pour la première dent, on aura donc une longueur h₁, un intervalle ε₁ et une hauteur Hₗ.

Les éléments rayonnants se comportent comme des demi- doublets court-circuités à la résonance quart d'onde. Pour cela, on doit avoir la relation Hₙ + hₙ = λₙ/4. Chaque élément rayonnant est donc court-circuité à l'une de ses extrémités 15 à la structure métallique 9 sur laquelle l'antenne est plaquée. L'autre extrémité 4 est isolée de la structure métallique et la coupure qui en résulte est excitée par la ligne d'alimentation. L'impédance de rayonnement de la plaque court-circuitée à la résonance quart d'onde s'insere en série dans la ligne microbande 3 à l'endroit de la coupure.

Le choix des dimensions des éléments rayonnants est effectué de telle sorte que, lorsque la ligne d'alimentation microbande 3 transmet une onde dont la fréquence est inférieure à la fréquence de resonance propre d'une dent donnée, celle-ci présente, au niveau de sa coupure, une impédance faible qui perturbe peu la transmission de la ligne.

L'angle d'inclinaison du diagramme de rayonnement sur le plan de la structure est directement lié à la longueur kₙ géométrique ou électrique de la ligne d'alimentation microbande 3 comprise entre les coupures de deux sources rayonnantes adjacentes. On considère la longueur électrique lorsque la ligne se trouve en présence d'un materiau diélectrique. Il est donc aisé par construction de modifier l'angle d'inclinaison en modifiant cette longueur. La relation existant entre l'angle d'inclinaison entre le faisceau principal et le plan de la structure de l'antenne et la longueur de la ligne kₙ alimentant deux doublets court-circuités à la résonance quart d'onde résulte de calculs théoriques connus que l'on peut trouver dans les revues IEEE transaction dans les articles de G.DUBOST intitulés:
- "Propagation along two radiating coupled waveguides applications to a multimode radiating array", on Antennas and Propagation de mai 1981.
- "Bandwith of a low sidelobe level multimode radiating coupled waveguide array", on Antennas and Propagation 1983.

Cependant une condition doit être respectée pour qu'il n'y ait pas d'aberration dans le fonctionnement. En effet, la longueur électrique Kₙ doit être inférieure à λₙ/2 afin que l'antenne ne soit pas désadaptée. Ainsi, les réflexions partielles dues aux insertions des éléments rayonnants le long de la ligne ne se cumulent pas.

Le cas le plus faborable se présente lorsque cette longueur kₙ est égale à λₙ/4 car elle permet une compensation pratiquement idéale de toutes les réflections. Cependant, pour des raisons pratiques, une longueur intermédiarie s'impose par exemple 0,3 Àn, ce qui correspond compte tenu des autres parametres géométriques et électriques, à une impédance d'entrée bien adaptée. Pour obtenir la longueur la mieux adaptée, il est donc nécessaire que les éléments rayonnants soient intercalés.

Il est évident que pour modfier la longeuur électrique de la ligne 3, on peut d'une part agir en modifiant le diélectrique 8, (sa constante diélectrique ou l'épaisseur) et d'autre part, donner une forme différente à la ligne de sorte que par exemple si on veut diminuer sa longueur géométrique elle ne suive pas rigoureusement l'axe médian de chaque plaque comme cela est représenté sur la figure 1, en passant toutefois au milieu des diverses coupures.

On peut également agir sur la longueur des plaques rayonnantes en plaçant un matériau diélectrique 12 dans l'espace compris entre la structure métallique 9 et la plaque métallique 1 (comportant les dents). En diminuant ainsi la longueur hₙ de chaque élément rayonnant, cela permet de diminuer la longueur de la ligne 3 entre deux coupures.

La ligne 3 est fermée sur son impédance caractéristique au moyen d'une résistance 13 adaptée à son extrémité la plus éloignée du pôle 0. Cette résistance peut être un élément à constantes localisées ou un dipôle à constantes réparties.

Quelques résultats théoriques sont donnés ci-dessous pour un choix des differents paramètres et de la bande passante, déterminés. En choisissant:
^{f}m = 0,9 GHz
^{f}_{M} = 9 GH_{z}
τ = 0,95
= 0,166
=0,1
t = 0,35

Rₐ impédance caractéristique de la ligne 3 égale à 150 Q et N = 50, obtient les résultats suivants:
L'angle d'inclinaison théorique du faisceau, c'est-à-dire l'angle entre la direction du maximum de rayonnemant et la direction perpendiculaire au plan de la structure est de 50°.
L'ouverture à 3dB du faisceau principal sensiblement de révolution est égale à 45°.
Le rapport d'ondes stationnaires de l'impédance d'entrée de l'antenne rapportée à la résistance caractéristique de la ligne est inférieur à 2 dans toute la bande 0,9 GH - 9 GHz.

Sur la figure 4, on a représenté une variante de réalisation. L'antenne est vue en coupe comme sur la figure 2.

Dans cette variante, la ligne d'alimentation 3 est imprimée sur la face opposée du circuit 2, ce circuit comportant sur l'autre face les éléments rayonnants. C'est dans ce cas un substrat diélectrique métallisé sur ses deux faces. Cette variante est avantageuse sur le plan de l'encombrement.

La réalisation qui a été décrite est relative à une antenne plane, c'est-à-dire, à une antenne dont les éléments rayonnants ont une très faible épaisseur vis-à-vis de leur longueur et de leur largeur. Par ailleurs, cette antenne a une structure plane dans son ensemble, c'est-à-dire qu'elle peut être encastrée sur une structure métallique plane. Il est bien évident que l'invention concerne également les antennes à structure générale galbée destinées à être encastrées sur des structures métalliques galbées (du type avions). Il suffit pour cela de conformer les circuits sur lesquels sont placés les éléments de l'antenne à la forme de la structure métallique tout en respectant les conditions de fonctionne ment données dans la description.

En conclusion, l'antenne selon l'invention a tout d'abord les avantages d'une antenne log-périodique classique, car elle a une très large bande passante. De plus, elle est facilement encastrable dans une structure métallique et ne modifie donc pas son aerodynamisme puisqu'elle est plane et que son plan de masse adapté à la réalisation peut être encastré dans la structure métallique.

Elle a en plus l'avantage de pouvoir rayonner suivant une direction incliné par rapport à la normale au plan de sa structure, ce qui est utile lorsque par exemple l'antenne est placée sur un avion.

## Revendications

1. Antenne périodique plane, pouvant être encastrée dans une structure métallique plate ou galbée, sans changer l'aérodynamisme de cette structure, comprenant une plaque conductrice (1) comportant des éléments rayonnants formés de deux séries de dents planes (D₁ - Dₘ), (Qᵢ - Qp) caractérisée en ce que les dimensions se déduisent les unes des autres à partir d'une homothétie de rapport τ et de pôle d'expansion 0, les dents de l'une des séries étant intercalées entre les dents de l'autre série et l'extrémité (4) d'une dent donnée étant séparée du bord (5) de la plaque située entre deux dents de l'autre série par un intervalle prédéterminé (En) et qu'une ligne d'alimentation (3) placée dans un plan proche du plan de la plaque (1) alimente les dents à partir de l'intervalle prédéterminé (εₙ) et caractérisée par un plan de masse (9) situé à une distance Hₙ de chaque dent, variant en fonction de la longueur d'onde λₙ de resonance de chaque dent.

2. Antenne périodique selon la revendication 1, caractérisé en ce que les axes longitudinaux des dents (D_{I} - Dₘ), (Q₁ - Qp) sont parallèles.

3. Antenne selon l'une quelconque des revendications 1 ou 2, caractérisée en ce que les dents ont une forme trapézoïdale.

4. Antenne selon l'une quelconque des revendications 1 à 3, caractérisée en ce que la somme des longueurs Hₙ et hₙ doit être sensiblement égale à , chaque dent et son plan de masse constituant ainsi un demi-doublet court-circuté à la resonance quart d'onde, h_{µ} étant la longueur d'une dent.

5. Antenne selon l'une quelconque des revendications 1 à 4, caractérisée en ce que les deux séries de dents sont réalisées sur la face métallisée (1) d'un premier circuit imprimé (2) de faible épaisseur par rapport aux longueurs d'ondes des fréquences d'émission.

6. Antenne selon l'une quelconque des revendications 1 à 5, caractérisée en ce que le plan de masse métallique (9) situé à la hauteur Hₙ de chaque dent; est solidaire du premier circuit imprimé (2) et est relié électriquement à la face métallisée (1) de ce circuit (2).

7. Antenne selon la revendication 6, caractérisée en ce que le plan de masse (9) est relié électriquement à la face métallisée (1) au moyen de vis (10, 11) placées sur l'ensemble de la plaque (1).

8. Antenne selon l'une quelconque des revendications 1 à 7, caractérisée en ce que l'espace compris entre le plan de masse (9) et la plaque (1) est rempli d'un matériau diélectrique (12).

9. Antenne selon l'une quelconque des revendications 1 à 8 caractérisée en ce que la ligne d'alimentation (3) est une ligne microbande réalisée sur la face métallisée d'un deuxième circuit imprimé (6) de faible épaisseur par rapport aux longueurs d'ondes des fréquences d'émission.

10. Antenne selon la revendication 9, caractérsée en ce que la face métallisée du deuxième circuit imprimé (6) est située dans un plan contenant le pôle d'expansion (0) et proche du plan dans lequel se trouve le premier circuit (2) de sorte que la ligne d'alimentation (3) se trouve au milieu de l'ntervalle Iₙ et Lₙ définssant les cou pures quart d'onde des dents.

11. Antenne selon la revendication 10, caractérisée en ce qu'un matériau diélectrique (8) est placé entre les premiers (2) et deuxième circuit (6) imprimés.

12. Antenne selon la revendication 5, caractérisée en ce que la ligne d'alimentation (3) est une ligne microbande réalisée sur l'autre face métallisée du premier circuit imprimé (2).

13. Antenne selon l'une quelconque des revendications 1 à 12, caractérisée en ce que la ligne d'alimentation (3) est fermée sur son impédance caractéristique (Rₐ) au moyen d'une résistance (13) adaptée et en ce que la longueur kₙ de la ligne (3) comprise en deux points de coupure est inférieure à λₙ/2 ce qui contribue à obtenir un rayonnement de l'antenne dans une direction inclinée par rapport à la normale au plan (P) de la structure.

14. Antenne selon l'une quelconque des revendications 1 à 13, caractérisé en ce que les plans dans lesquels se trouvent les éléments rayonnants (D, - Dₘ), (Q₁ - Qₚ) et la ligne d'alimentation (3) sont galbés de manière à ce que l'antenne soit encastrable sur une structure metallique elle-même galbée afin de ne pas modifier l'aérodynamisme de cette structure.

## Patentansprüche

1. Ebene periodische Antenne, die in eine flache oder geschweifte metallische Struktur ohne Veränderung der Aerodynamik dieser Struktur eingesetzt werden kann, mit einer leitenden Platte (1), die aus zwei Reihen ebener Zähne (D, - Dₘ), (Q₁ - Qp) gebildete Strahlerelemente aufweist, dadurch gekennzeichnet, daß die Abmessungen sich voneinander aufgrund einer homothetischen Ähnlichkeit im Verhältnis τ und mit einem Ausdehnungspol 0 ableiten, wobei die Zähne der einen der Reihen zwischen die Zähne der anderen Reihe eingefügt sind und das Ende (4) eines gegebenen Zahns vom Rand (5) der zwischen zwei Zähnen der anderen Reihe liegenden Platte durch einen vorgegebenen Abstand (εₙ) getrennt ist, und daß eine Speiseleitung (3), die in einer Ebene nahe der Ebene der Platte (1) liegt, die Zähne ausgehend von dem vorgegebenen Abstand (_{En}) speist, und gekennzeichnet durch eine Masseebene (9), die in einem solchen Abstand Hₙ von jedem Zahn liegt, der abhängig von der Resonanzwellenlänge λₙ jedes Zahns variiert.

2. Periodische Antenne nach Anspruch 1, dadurch gekennzeichnet, daß die Längsachsen der Zähne (D, - Dₘ), (Q₁ - Qp) parallel sind.

3. Antenne nach einem beliebigen der Ansprüche 1 oder 2, dadurch gekennzeichnet, daß die Zähne eine Trapezform besitzen.

4. Antenne nach einem beliebigen der Ansprüche 1 bis 3, dadurch gekennzeichnet, daß die Summe der Längen H_{µ} und hₙ im wesentlichen gleich λn/4 sein soll, wobei hₙ die Länge eines Zahns ist und wobei jeder Zahn und seine Masseebene eine Halbdublette bilden, die bei einem Viertel der Resonanzwellenlänge kurzgeschlossen ist.

5. Antenne nach einem beliebigen der Ansprüche 1 bis 4, dadurch gekennzeichnet, daß die beiden Zahnreihen auf einer metallisierten Seite (1) eines ersten gedruckten Schaltkreises (2) geringer Dicke bezüglich der Wellenlängen der Sendefrequenzen ausgebildet sind.

6. Antenne nach einem beliebigen der Ansprüche 1 bis 5, dadurch gekennzeichnet, daß die in Höhe Hₙ jedes Zahns liegende metallische Masseebene (9) mit dem erste gedruckten Schaltkreis (2) fest verbunden ist und elektrisch an die metallisierte Seite dieses Schaltkreises (2) angeschlossen ist.

7. Antenne nach Anspruch 6, dadurch gekennzeichnet, daß die Masseebene (9) elektrisch an die metallisierte Seite (1) mittels Schrauben (10, 11) angeschlossen ist, die auf der ganzen Platte (1) liegen.

8. Antenne nach einem beliebigen der Ansprüche 1 bis 7, dadurch gekennzeichnet, daß der Zwischenraum zwischen der Masseebene (9) und der Platte (1) mit einem dielektrischen Material (12) gefüllt ist.

9. Antenne nach einem beliebigen der Ansprüche 1 bis 8, dadurch gekennzeichnet, daß die Speiseleitung (3) eine Mikrostreifenleitung ist, die auf der metallisierten Seite eines zweiten gedruckten Schaltkreises (6) geringer Dicke bezüglich der Wellenlängen der Sendefrequenzen ausgebildet ist.

10. Antenne nach Anspruch 9, dadurch gekennzeichnet, daß die metallisierte Seite des zweiten gedruckten Schaltkreises (6) in einer den Ausdehnungspol (0) einschließenden Ebene und nahe der Ebene liegt, in der sich der erste Schaltkreis (2) befindet, so daß die Speiseleitung (3) sich in der Mitte des Zwischenraums Iₙ und Lₙ befindet, der die Viertelwellenlängenausschnitte der Zähne definiert.

11. Antenne nach Anspruch 10, dadurch gekennzeichnet, daß ein dielektrisches Material (8) zwischen dem ersten und dem zweiten gedruckten Schaltkreis (2, 6) angeordnet ist.

12. Antenne nach Anspruch 5, dadurch gekennzeichnet, daß die Speiseleitung (3) eine Mikrostreifenleitung ist, die auf der anderen metallisierten Seite des ersten gedruckten Schaltkreises (2) ausgebildet ist.

13. Antenne nach einem beliebigen der Ansprüche 1 bis 12, dadurch gekennzeichnet, daß die Speiseleitung (3) über ihre charakteristische Impedanz (Rₐ) mit Hilfe eines angepaßten Widerstands (13) abgeschlossen ist und daß die Länge kₙ der Leitung (3) zwischen zwei Schnittpunkten kleiner als λₙ/2 ist, was dazu beiträgt, daß die Antenne in einer bezüglich der Normalen auf der Ebene (P) der Struktur geneigten Richtung abstrahlt.

14. Antenne nach einem beliebigen der Ansprüche 1 bis 13, dadurch gekennzeichnet, daß die Ebenen, in denen sich die Strahlerelemente (D, - Dₘ), (Q₁ -Qₚ) und die Speiseleitung (3) befinden, geschweift sind, so daß die Antenne in eine ebenfalls geschweifte metallische Struktur eingesetzt werden kann, ohne die Aerodynamik dieser Struktur zu verändern.

## Claims

1. A plane periodic antenna which can be integrated in a flat or shaped metallic structure without changing the aerodynamics of this structure, comprising a conducting plate (1) which includes radiating elements made of two series of plane teeth (D_{I} - Dₘ), (Q₁ - Qp), characterized in that the dimensions are derived from one another according to a homothetic similarity of the factor τ and the expansion pole 0, the teeth of one of the series being interposed between the teeth of the other series and the end (4) of a given tooth being separated from the edge (5) of the plate situated between two teeth of the other series by a predetermined interval (εₙ), and that a feed line (3) placed in a plane close to the plane of the plate (1) feeds the teeth from the predetermined interval (εₙ), and characterized by a ground plane (9) situated at a distance Hₙ of each tooth, which distance varies in accordance with the resonance wavelength λₙ of each tooth.

2. A periodic antenna according to claim 1, characterized in that the longitudinal axes of the teeth (D, - Dₘ), (Qᵢ - Qp) are parallel.

3. An antenna according to any one of claims 1 or 2, characterized in that the teeth are trapezoidal in shape.

4. An antenna according to any one of claims 1 to 3, characterized in that the sum of the lengths Hₙ and hₙ should be substantially equal to Xₙ n/4, each tooth and its ground plane thus constituting a half pair which is short-circuited at the quarter wave-length resonance, hₙ being the length of a tooth.

5. An antenna according to any one of claims 1 to 4, characterized in that the two series of teeth are realised on the metal surface (1) of a first printed circuit (2) of small thickness with respect to the transmission frequency wave- lengths.

6. An antenna according to any one of claims 1 to 5, characterized in that the metal ground plane (9) situated at the height Hₙ of each tooth is integral with the first printed circuit (2) and is electrically connected to the metal surface (1) of this circuit (2).

7. An antenna according to claim 6, characterized in that the ground plane (9) is electrically connected to the metal surface (1) by means of screws (10, 11) spaced out over the entire plate (1).

8. An antenna according to any one of claims 1 to 7, characterized in that the space between the ground plane (9) and the plate (1) is filled with a dielectric material (12).

9. An antenna according to any one of claims 1 to 8, characterized in that the feed line (3) is a microstrip line realised on the metal surface of a second printed circuit (6) of small thickness with respect to the transmission frequency wavelengths.

10. An antenna according to claim 9, characterized in that the mefallized surface of the second printed circuit (6) is situated in a plane including the expansion pole (0) and close to the plane in which the second printed crcuit (2) is located, such that the feed line (3) is placed in the centre of the interval In and Lₙ defining the quarter weave-length cuts of the teeth.

11. An antenna according to claim 10, characterized in that a dielectric material (8) is placed between the first (2) and the second (6) printed circuit.

12. An antenna according to claim 5, characterized in that the feed line (3) is a microstrip line realised on the rear metallized surface of the first printed circuit (2).

13. An antenna according to any one of claims 1 to 12, characterized in that the feed line (3) is terminated by its characteristic impedance (Rₐ) by means of a matched impedance (13), and that the length kₙ of the line (3) between two cut points is smaller than λₙ/2, thus contributing to an antenna radiation along an inclined direction with respect to the normal to the plane (P) of this structure.

14. An antenna according to any one of claims 1 to 13, characterized in that the planes in which the radiating elements (D₁ - Dₘ), (Q₁ - Qp) and the feed line (3) are located, are shaped in such a way, that the antenna may be integrated into a metal structure which itself is shaped without modifying the aerodynamics of this structure.
